# EUROPÄISCHE PATENTSCHRIFT

(11) **EP 1 798 335 B1**
(45) Veröffentlichungstag und Bekanntmachung des Hinweises auf die Patenterteilung: **14.07.2010**
(21) Anmeldenummer: 06122507.4
(22) Anmeldetag: 18.10.2006
(51) Int. Cl.: D21F 1/00

(54) **Papiermaschinenbespannung**
Papermaking fabric
Habillage de machine à papier

(30) Priorität: 16.12.2005 DE 102005060301
(43) Veröffentlichungstag der Anmeldung: 20.06.2007
(73) Patentinhaber: Voith Patent GmbH, 89522 Heidenheim (DE)
(72) Erfinder: Hack-Ueberall, Petra, 72770 Reutlingen (DE)
(74) Vertreter: Kunze, Klaus

(56) Entgegenhaltungen:
- EP-A- 1 746 202
- WO-A-02/00996
- WO-A-99/61698
- WO-A-2006/083604
- US-A1- 5 826 627

## Beschreibung

Die Erfindung betrifft ein Papiermaschinensieb, insbesondere ein Formiersieb, nach dem Oberbegriff des Patentanspruchs 1.

Ein derartiges Papiermaschinensieb ist beispielsweise aus der Druckschrift US 5,826,627 bekannt.

An Papiermaschinensiebe werden unterschiedlichste Anforderungen gestellt. So muss die zum Papier gerichtete Papierseite des Siebs, insbesondere für die Herstellung von graphischen Papieren, eine fein strukturierte Oberfläche mit möglichst wenig Markierungsstellen haben, welche oftmals durch sogenannte Bindungsdiagonalen gebildet werden. Die Laufseite des Papiermaschinensiebs muss hingegen zur Erzielung einer möglichst hohen Lebensdauer eine grobe Struktur mit hohem Verschleißvolumen haben, um die in Maschinenrichtung gerichteten und die Kraft aufnehmenden Fäden zu schützen.

Um diese Anforderungen zu erfüllen, wurden in der Vergangenheit Papiermaschinensiebe mit einem papierseitigen Gewebe und mit einem mit diesem mittels Bindefäden verbundenen laufseitigen Gewebe entwickelt.

Aus der Druckschrift EP 1 294 981 A1 ist ein Papiermaschinensieb bekannt, welches ein in Leinwandbindung ausgebildetes papierseitiges Gewebe hat und bei dem in jedem Laufseitenrapport in Kettrichtung jeweils zwei Kreuzungsstellen der Bindefäden beim Wechsel zwischen deren Weben mit dem papierseitigen und dem laufseitigen Gewebe gebildet werden. Bei der Leinwandbindung sind die Ketthebungen auf zueinander parallele verlaufend angeordneten Diagonalen angeordnet, was eine erhöhte Markierung des auf einem solchen Gewebe gebildeten Papiers zu Folge hat.

Die nicht vorveröffentlichte Druckschrift EP 1 746 202 A1 beschreibt ein Verfahren zur Herstellung eines Papiermaschinensiebs, bei dem ein bestimmtes Schafteinzugsschema der Kettfäden realisiert ist.

Die beiden Druckschriften WO 99/61698 A1 und WO 2006/083604 A1 (nicht vorveröffentlicht) offenbaren Papiermaschinensiebe, bei denen der durch Bindefäden gemeinsam gewobene Verlauf auf der Papierseite deutlich kürzer als der papierseitige Rapport der Bindefäden ist.

Es ist die Aufgabe der vorliegende Erfindung, ein verbessertes Papiermaschinensieb mit reduzierter Markierungsneigung vorzuschlagen, bei der die papierseitige obere und die laufseitige untere Gewebelage stabil miteinander verbunden sind.

Die Aufgabe wird erfindungsgemäß gelöst durch ein Papiermaschinensieb, insbesondere ein Formiersieb, mit den Merkmalen des Patentanspruchs 1.

Das erfindungsgemäße Papiermaschinensieb ist dadurch gekennzeichnet, dass die Anordnung der Bindefadenhebungen und -senkungen im oberem Rapport ein unregelmäßiges Muster bildet.

Durch die Bereitstellung von zumindest zwei aufeinander folgend angeordneten Kreuzungsstellen pro oberem Längsfadenrapport wird zum einen eine hohe Bindungsfrequenz zwischen dem oberen bzw. papierseitigen und dem unteren bzw. laufseitigen Gewebe geschaffen, wodurch eine stabile Verbindung zwischen dem papierseitigen und dem laufseitigen Gewebe bereitgestellt wird. Zum Anderen ist es durch die Bereitstellung von zumindest zwei aufeinander folgend angeordneten Kreuzungsstellen pro oberem Längsfadenrapport aufgrund eines längeren, d.h. mit mehr oberen Querfäden gebildeten Längsfadenrapports möglich, einen größeren oberen Rapport mit weniger regelmäßig zueinander angeordneten Längsfadenhebungen als bei einer Leinwandbindung zu schaffen, wodurch die Markierungsneigung bedeutend reduziert wird. Es ist sogar möglich, eine völlig unregelmäßige Anordnung der Längsfadenhebungen und -senkungen im oberen Rapport bereitzustellen, wodurch eine papierseitige Gewebestruktur mit nahezu keiner Markierungsneigung geschaffen werden kann, da hierdurch eine Papierseite geschaffen wird, deren Muster sich nur von papierseitigem Rapport zu papierseitigem Rapport und nicht bereits innerhalb eines einzigen papierseitigen Rapports wiederholt.

Des weiteren können durch die Bereitstellung von zumindest zwei aufeinander folgend angeordneten Kreuzungsstellen pro papierseitigem bzw. oberem Längsfadenrapport die Kreuzungsstellen unregelmäßiger verteilt werden als dies bei den aus dem Stand der Technik bekannten Papiermaschinensieben möglich ist, wodurch insbesondere die Sichtbarkeit von durch unterschiedlichen hydraulischen Entwässerungsdruck entstehenden Markierungen verringert wird.

Nach einer Ausgestaltung der Erfindung wird die obere Gewebelage nur durch das Weben der oberen Querfäden mit den Bindefäden gebildet. Ein Vorteil dieser Konfiguration besteht darin, dass ein Papiermaschinensieb geschaffen werden kann, das insbesondere für Anwendungen, bei denen das Papiermaschinensieb hohen Walkarbeiten ausgesetzt ist, eine bessere Verbindung zwischen der oberen und unteren Gewebelage gewährleistet.

Selbstverständlich ist es auch möglich, dass die obere Gewebelage durch das Verweben der gruppierten Bindefäden mit den oberen Querfäden und durch das Verweben von oberen Längsfäden mit den oberen Querfäden gebildet wird. Hierbei sind die oberen Längsfäden nur mit den oberen Querfäden verwoben, weshalb jeder obere Längsfaden beim Verweben mit den oberen Querfaden einen oberen Längsfadenverlauf bildet.

Nach einer bevorzugten Weiterbildung der Erfindung ist die obere Gewebelage unregelmäßig. Wird die obere Gewebelage durch das Verweben der Bindefäden mit den oberen Querfäden gebildet, so umfasst jeder durch eine Gruppe von Bindefäden gebildete obere Längsfadenverlauf Längsfadenhebungen und Längsfadensenkungen. Eine Längsfadenhebung wird hierbei gebildet, indem der jeweils obere Querfäden webende Bindefaden einer Gruppe auf der Außenseite der oberen Gewebelage laufend einen oberen Querfaden kreuzt. Eine Längsfadensenkung wird hierbei gebildet, indem der jeweils obere Querfäden webende Bindefaden einer Gruppe zwischen oberer und unterer Gewebelage laufend einen oberen Querfaden kreuzt.

Wird die obere Gewebelage zusätzlich durch das Verweben von oberen Längsfäden mit den oberen Querfäden gebildet, so werden hierdurch Längsfadenhebungen gebildet indem der obere Längsfaden auf der Außenseite der oberen Gewebelage laufend einen oberen Querfaden kreuzt. Des weiteren werden Längsfadensenkungen gebildet indem der obere Längsfaden zwischen oberer und unterer Gewebelage laufend einen oberen Querfaden kreuzt.

Konkret kann das unregelmäßige Muster der oberen Gewebelage dadurch gebildet werden, indem im oberen Rapport zumindest zwei Längsfadenverläufe derart ausgebildet sind, dass sich der eine der beiden Längsfadenverläufe nicht durch Versatz aller seiner Längsfadenhebungen und -senkungen um eine gleiche Anzahl von oberen Querfäden in Längsfadenrichtung aus dem anderen der beiden Längsfadenverläufe erzeugen lässt.

Dadurch, dass der obere Rapport zumindest zwei Längsfadenverläufe umfasst, bei denen sich der eine der beiden Längsfadenverläufe nicht durch Versatz aller seiner Längsfadenhebungen und -senkungen um eine gleiche Anzahl von oberen Querfäden in Längsfadenrichtung aus dem anderen der beiden Längsfadenverläufe erzeugen lässt, wird die Anzahl von Bindungsdiagonalen und regelmäßigen Strukturen auf der Papierseite reduziert, was zu einer Reduzierung der Markierung des mit dem Papiermaschinensieb hergestellten Papiers führt.

Um eine nahezu völlig unregelmäßige Papierseite des erfindungsgemäßen Siebs zu erhalten, sieht eine weitere besonders bevorzugte Weiterbildung der Erfindung vor, dass das obere Webmuster eine unregelmäßige Struktur aufweist, indem sich keiner der oberen Längsfadenverläufe im oberen Rapport durch Versatz aller seiner Längsfadenhebungen und Längsfadensenkungen um eine gleiche Anzahl von oberen Querfäden in Längsfadenrichtung aus einem anderen oberen Längsfadenverlauf des Rapports erzeugen lässt. Solche Bindungen werden als Kreppbindungen bezeichnet.

Vorzugsweise umfasst die obere Gewebelage hierbei obere Querfäden oder obere Querfäden und Bindefäden, die einen Durchmesser im Bereich von 0,03 bis 0,5mm, bevorzugt 0,08 bis 0,15mm, haben. Hierdurch kann eine besonders feine und markierungsfreie Papierseite geschaffen werden.

Nach einer weiteren zusätzlichen Ausgestaltung der Erfindung kann vorgesehen sein, dass das unregelmäßige Muster gebildet wird, indem der obere Rapport einen ersten oberen Längsfadenverlauf, einen dazu unmittelbar benachbarten zweiten Längsfadenverlauf und einen zum zweiten unmittelbar benachbarten dritten Längsfadenverlauf aufweist, die derart ausgebildet sind, dass der Versatz der Längsfadenhebungen und Längsfadensenkungen des zweiten Längsfadenverlaufs relativ zu den Längsfadenhebungen und -senkungen des ersten Längsfadenverlaufs ungleich dem Versatz der Längsfadenhebungen und Längsfadensenkungen des dritten Längsfadenverlaufs relativ zu den Längsfadenhebungen und -senkungen des zweiten Längsfadenverlaufs ist.

Nach einer weiteren bevorzugten Ausführungsform der Erfindung kann die unregelmäßige papierseitige Webstruktur auch dadurch bereitgestellt werden, dass die obere Webstruktur eine Anzahl von zueinander unterschiedlichen Längsfadenverläufen umfasst, wobei die Anzahl der zueinander unterschiedlichen Längsfadenverläufe geringer ist als die Anzahl der den oberen Rapport bildenden Längsfadenverläufe.

Bei dieser Ausführungsform sind die zueinander unterschiedlichen Längsfadenverläufe in einer sich nicht wiederholenden Reihenfolge über den ganzen oberen Rapport angeordnet. Der dadurch entstehende Längsfadenrapport kann dann sehr groß sein, bspw. 12 Längsfadenverläufe umfassen, wobei die Anzahl der zueinander unterschiedlichen Längsfadenverläufe bspw. nur vier beträgt. Dies bedeutet, dass eine sehr großrapportige Bindung kann mit nur einer geringen Anzahl an Schäften für die Papierseite gewoben werden kann. Die Reihenfolge der Längsfadenverläufe kann bspw. wie folgt sein:
1-2-3-1-4-1-2-3-4-2-3-1

Auch eine solche Bindung wird als Kreppbindung bezeichnet.

Vorzugsweise ist die Anzahl von Längsfadenhebungen und Längsfadensenkungen im oberen Rapport im wesentlichen gleich. Hierdurch wird die Papierseite, weder durch Längsfadenhebungen noch durch Längsfadensenkungen dominiert, sodass eine im Ergebnis plane Papierseite mit unregelmäßiger Struktur und daraus resultierend, mit noch weiter reduzierter Markierungsneigung geschaffen wird.

Um eine nahezu völlig unregelmäßige Papierseite des erfindungsgemäßen Siebs zu erhalten, sieht eine weitere besonders bevorzugte Weiterbildung der Erfindung vor, dass sich keiner der Längsfadenverläufe im oberen Rapport durch Versatz aller seiner Längsfadenhebungen und -senkungen um eine gleiche Anzahl von oberen Querfäden in Längsfadenrichtung aus einem anderen Längsfadenverlauf erzeugen lässt. Dies bedeutet, dass jeder Längsfadenverlauf im oberen Rapport in seiner Längsfadenhebungs- und senkungssequenz unterschiedlich zu den anderen Längsfadenverläufen ist.

Bindungstechnisch kann die unregelmäßige Struktur der oberen Gewebelage allein oder in Kombination gebildet werden durch:
freie textile Entwicklung, Veränderung einer textilen Grundbindung, Ableitung einer textilen Grundbindung, Erweiterung einer textilen Grundbindung.

Die Reduzierung der Markierungsneigung kann weiter reduziert werden, wenn der papierseitige Rapport groß ist, d.h. aus zumindest 14 oberen Querfäden gebildet wird. Durch die Vergrößerung des papierseitigen Rapports kann bspw. bei unregelmäßiger Anordnung der Längsfadenhebungen im papierseitigen Rapport die Markierungsneigung deutlich reduziert werden, da sich der Abstand regelmäßig zueinander angeordneter Längsfadenhebungen durch die Vergrößerung des Rapports vergrößert.

Zur Schaffung einer fein strukturierten Papierseite ist es vorteilhaft, wenn die o.g. oberen Längsfadensenkungen und Längsfadenerhebungen relativ kurze Flottierungen haben. Deshalb sieht eine bevorzugte Ausführungsform der Erfindung vor, dass bei jedem oberen Längsfadenverlauf maximal drei, vorzugsweise maximal zwei papierseitige Längsfadenhebungen unmittelbar zueinander benachbart angeordnet sind und dass maximal drei, vorzugsweise maximal zwei papierseitige Längsfadensenkungen unmittelbar zueinander benachbart angeordnet sind.

Nach einer bevorzugten Weiterentwicklung der Erfindung ist das Verhältnis von oberen zu unteren Querfäden größer als 1, insbesondere 2:1 oder 3:2. Durch die Bereitstellung eines Verhältnis von oberen zu unteren Querfäden von größer als 1 ist es insbesondere möglich, ein Papiermaschinensieb zu schaffen, das eine feine, d.h. nicht markierende Papierseite und eine grobe und verschleißfähige Laufseite miteinander verbindet, da zum einen das papierseitige Gewebe durch mehr Querfäden als bei einem 1 zu 1 Verhältnis gebildet wird und zum anderen für das laufseitige Gewebe laufseitige Querfäden mit größerem Fadendurchmesser als bei einem 1 zu 1 Verhältnis verwendet werden können.

Eine Weiterbildung der Erfindung sieht vor, dass jeder untere Querfaden durch jeweils mehrere Bindefäden gehalten wird, indem jeder dieser Bindefäden auf der Außenseite der unteren Gewebelage laufend den jeweiligen unteren Querfaden kreuzt, wobei manche der einen jeweiligen unteren Querfaden haltenden Bindefäden durch zumindest einen den jeweiligen unteren Querfaden nicht haltenden Bindefaden voneinander beabstandet sind, indem der nicht haltende Bindefaden nicht auf der Außenseite der unteren Gewebelage laufend den jeweiligen unteren Querfaden kreuzt, und wobei mehrere untere Querfäden vorgesehen sind, bei denen jeweils zwischen aufeinander folgenden, den jeweiligen unteren Querfaden haltenden Bindefäden eine gleiche Anzahl von nicht haltenden Bindefäden angeordnet ist.

Dadurch dass bei mehreren der unteren Querfäden zwischen aufeinander folgenden, den unteren Querfaden jeweils haltenden Bindefäden immer eine gleiche Anzahl von nicht haltenden Bindefäden angeordnet sind, wird erreicht, dass jeder dieser Querfäden zwischen aufeinander folgenden Stellen an denen dieser von einem Bindefaden gehalten wird, sog. Bindestellen des oberen Gewebes an das untere Gewebe, immer gleiche Flottierungslängen auf der Außenseite des unteren Gewebes, d.h. auf der Maschinenseite, des Papiermaschinensiebs hat.

Durch die gleichen Flottierungslängen der Querfädens zwischen den Bindestellen wird eine gleichmäßig verteilte Anbindung der oberen an die untere Gewebelage bereitgestellt, weshalb ein Papiermaschinensieb mit einer bezüglich dem Stand der Technik deutlich verbesserten Planarität der Maschinen- und Papierseite bereitgestellt wird.

Durch die gleichmäßige Verteilung der Bindestellen kann des weiteren die Haltekraft gleichmäßig verteilt werden, weshalb eine deutlich festere Verbindung zwischen den beiden Gewebelagen erreicht werden kann, wodurch deren Relativbewegung zueinander auf ein Minimum reduziert werden kann, was zu einer Mininierung des Inneren Verschleißes des erfindungsgemäßen Papiermaschinensiebs führt.

Darüber hinaus führt die gleichmäßige Verteilung der Bindestellen und die damit mögliche festere Anbindung der oberen an die untere Gewebelage zu einer reduzierten Gesamtdicke des erfindungsgemäßen Papiermaschinensiebs im Vergleich zu den aus dem Stand der Technik bekannten Sieben.

Durch die gleichen Flottierungslängen der Querfäden zwischen den Bindestellen wird des weiteren ein gleichmäßig verteiltes Verschleißvolumen der sich auf der Außenseite des unteren Gewebes (Maschinenseite) erstreckenden unteren Querfäden geschaffen, welche die Last aufnehmenden Bindefäden schützen.

Es ist somit denkbar, dass bei einem unteren Querfaden die Anzahl von nicht haltenden Bindefäden, die zwischen aufeinander folgenden haltenden Bindefäden angeordnet sind fünf beträgt und bei einem anderen untern Querfaden sieben.

Nach einer darauf aufbauenden bevorzugten Ausgestaltung der Erfindung ist vorgesehen, dass für jeden unteren Querfaden zwischen aufeinander folgenden, den unteren Querfaden jeweils haltenden Bindefäden eine gleiche Anzahl von den Querfaden nicht haltenden Bindefäden angeordnet sind. Dadurch, dass sämtliche untere Querfäden jeweils für sich und in Bezug zu den anderen unteren Querfäden immer eine gleiche Flottierungslänge aufweisen, wird die Gleichmäßigkeit der Bindestellen weiter erhöht, weshalb die oben beschriebenen positiven Effekte bei dieser Ausführungsform verstärkt werden.

Vorzugsweise beträgt die Anzahl der den jeweiligen Querfaden nicht haltenden Bindefäden zwischen zwei und zwanzig, bevorzugt zwischen sechs und zehn. Versuche haben ergeben, dass bei gleichen Flottierungslängen von zwischen zwei und zwanzig den jeweiligen unteren Querfaden nicht haltende Bindefäden eine gute Anbindung zwischen oberer und unterer Gewebelage bereitgestellt werden kann gepaart mit einer verbesserten Verschleißbeständigkeit, insbesondere für den Einsatz in Papiermaschinen bei Geschwindigkeiten von 1500m/min oder mehr.

Um die Flexibilität bei der Ausgestaltung der oberen und unteren Gewebelage des erfindungsgemäßen Papiermaschinensiebs zu erhöhen, wird der Gesamtrapport vorzugsweise durch eine Vielzahl von Längsfäden und / oder oberen und unteren Querfäden gebildet. Konkret kann der Gesamtrapport des Papiermaschinensiebs beispielsweise 24 oder mehr oder 26 oder mehr oder 32 oder mehr oder 48 oder mehr Längsfadenverläufe und / oder 24 oder mehr oder 26 oder mehr oder 32 oder mehr oder 48 oder mehr obere und untere Querfäden umfassen.

So kann bspw. die Markierungsneigung der Papierseite dadurch deutlich reduziert werden, indem die obere Gewebelage einen oberen Rapport hat, der durch 24 oder mehr Längsfadenverläufe und durch 24 oder mehr obere Querfäden gebildet wird.

Nach einer konkreten Ausgestaltung der Erfindung sind die Bindefäden Kettfäden und die Querfäden Schussfäden. In diesem Fall handelt es sich um ein kettgebundenes System. Es ist aber auch möglich, dass die Bindefäden Schussfäden und die Querfäden Kettfäden sind. Im letzt genannten Fall handelt es sich um ein schussgebundenes System.

Die Erfindung soll im weiteren anhand der nachfolgenden schematischen Zeichnungen näher erläutert werden. Es zeigen:
- Fig. 1: die Webpfade von zwei Längsfäden eines erfindungsgemäßen Papiermaschinensiebs, die eine Gruppe bilden,
- Fig. 2: eine schematische Darstellung von papierseitigen Längsfadenhebungen in Draufsicht auf die Papierseite aus Fig. 1,
- Fig. 3: die Webpfade von sämtlichen Längsfäden eines Rapports deserfindungsgemäßen Papiermaschinensiebs aus Fig. 1.

Die Figur 1 zeigt den Verlauf von zwei nebeneinander angeordneten und eine Gruppe bildenden Bindefäden B1a, B1b eines erfindungsgemäßen als Formiersieb ausgebildeten Papiermaschinensiebs 100. Bei den beiden Bindefäden B1a, B1b handelt es sich um Kettfäden, die abschnittweise abwechselnd mit oberen bzw. papierseitigen Querfäden P1 bis P16, die Schussfäden sind, verwoben sind. Beim Verweben mit den papierseitigen Querfäden P1 bis P16 bilden die beiden Bindefäden B1 a, B1 b zusammen einen oberen bzw. papierseitige Längsfadenverlauf V1, der sich in papierseitigen Längsfadenrapporten A wiederholt. Der papierseitige Längsfadenrapport A wird demzufolge aus 16 oberen Querfäden gebildet. Des weiteren sind die beiden Bindefäden B1a, B1b abschnittweise abwechselnd mit unteren bzw. laufseitigen Querfäden L1 bis L8, die ebenfalls Schussfäden sind, verwoben und bilden hierbei beim Verweben mit den laufseitigen Querfäden L1 bis L8 zusammen einen laufseitigen Längsfadenverlauf 10, der sich in laufseitigen Längsfadenrapporten B wiederholt. Der untere bzw. laufseitige Längsfadenrapport B wird demzufolge aus acht laufseitigen Querfäden gebildet. Durch das Weben der beiden Bindefäden B1a, B1 b mit den papierseitigen Querfäden P1 bis P16 und mit den laufseitigen Querfäden L1 bis L8 wird zum einen das papierseitige Gewebe 101 mit dem laufseitigen Gewebe 102 verbunden und zum anderen das papierseitige Gewebe 101 und das laufseitige Gewebe 102 gebildet.

Wie aus der Fig. 1 zu erkennen ist, beträgt das Verhältnis von papierseitigen Querfäden P1 bis P16 zu laufseitigen Querfäden L1 bis L8 2:1.

Beim Wechsel der Bindefäden B1a, B1b vom Weben mit den papierseitigen Querfäden P1 bis P16 zum Weben mit den laufseitigen Querfäden L1 bis L8 und umgekehrt kreuzen sich die Bindefäden B1a, B1b der Gruppe unter Bildung von Kreuzungsstellen 103 und 104.

Erfindungsgemäß sind die beiden eine Gruppe bildenden Bindefäden B1 a, B1 b derart mit den papierseitigen Querfäden P1 bis P16 und mit den laufseitigen Querfäden L1 bis L8 verwoben, dass innerhalb eines papierseitigen Längsfadenrapports A zumindest zwei aufeinander folgend angeordnete Kreuzungsstellen 103 und 104 angeordnet sind.

Des weiteren sind die Bindefäden B1a, B1b derart mit den papierseitigen P1 bis P16 und laufseitigen L1 bis L8 Querfäden verwoben, dass innerhalb jedes laufseitigen Längsfadenrapports B zwei aufeinander folgend angeordnete Kreuzungsstellen 103 und 104 angeordnet sind.

Bei der in Figur 1 dargestellten Ausführungsform des erfindungsgemäßen Papiermaschinensiebs 100 wird das papierseitige Gewebe 101 durch das Weben der papierseitigen Querfäden P1 bis P16 mit den Bindefäden gebildet (dies wird später aus den Figuren 2 und 3 ersichtlich). Des weiteren wird das laufseitige Gewebe 102 durch das Weben der laufseitigen Querfäden L1 bis L8 mit den Bindefäden gebildet (dies wird aus der Figur 3 ersichtlich).

Die Figur 2 zeigt eine schematische Darstellung von papierseitigen Längsfadenhebungen (dunkle Quadrate) und papierseitigen Längsfadensenkungen (helle Quadrate) bei Draufsicht auf das papierseitige Gewebe 101 aus Fig. 1, die beim Weben der als Paare gruppierten Bindefäden mit den papierseitigen Querfäden P1 bis P16 gebildet werden. So weben bspw. die beiden Bindefäden B1a, B1b entlang des Längsfadenverlaufs V1 über den papierseitigen Querfäden P2, P3, P5, P8, P10, P12, P13 und P15 unter Bildung von papierseitigen Längsfadenhebungen und unter den papierseitigen Querfäden P1, P4, P6, P7, P9, P11, P14 und P16 unter Bildung von papierseitigen Längsfadensenkungen (siehe auch Fig. 1).

Das papierseitige Gewebe 101 wird durch die Wiederholung von papierseitigen Rapporten 105 gebildet, die jeweils durch Längsfadenverläufe V1 bis V8 beim Weben über und unter den papierseitigen Querfäden P1 bis P16 gebildet werden. Die Fig. 2 stellt somit vier nebeneinander angeordnete papierseitige Rapporte 105 dar.

Wie aus der Fig. 2 zu erkennen ist, ist die Anordnung der papierseitigen Längsfadenhebungen innerhalb des papierseitigen Rapports 105 derart, dass ein unregelmäßiges Muster bildet wird. Unter einem unregelmäßigen Muster soll in diesem Zusammenhang ein Muster verstanden werden, bei dem sich nicht alle Längsfadenhebungen im Rapport 105 aus einem der Längsfadenverläufe durch eine einzige Gesetzmäßigkeit entwickeln lassen. Ein Beispiel eines solchen unregelmäßigen Musters ist beispielsweise ein Muster, bei dem zumindest zwei Längsfadenverläufe derart ausgebildet sind, dass sich der eine der beiden Längsfadenverläufe nicht durch Versatz aller seiner Längsfadenhebungen und - senkungen um eine gleiche Anzahl von oberen Querfäden in Längsfadenrichtung aus dem anderen der beiden Längsfadenverläufe erzeugen lässt.

Im vorliegenden Beispiel der Figur 2 wird das unregelmäßige Muster im Rapport 105 dadurch gebildet, indem sich keiner der Längsfadenverläufe V1 bis V8 durch Versatz aller seiner Bindefadenhebungen und -senkungen um eine gleiche Anzahl von oberen Querfäden P1 bis P16 in Längsfadenrichtung aus einem anderen Längsfadenverlauf erzeugen lässt. So lässt sich bspw. der Längsfadenverlauf V1 aus keinem der Längsfadenverläufe V2 bis V8 durch Versatz aller seiner Längsfadenhebungen und - senkungen um eine gleiche Anzahl von oberen Querfäden P1 bis P16 in Längsfadenrichtung erzeugen.

Um einen möglichst feine Struktur des papierseitigen Gewebes 101 zu erhalten, wird jeder papierseitige Längsfadenverlauf V1 bis V8 im papierseitigen Rapport 105 durch maximal zwei papierseitige unmittelbar zueinander benachbart angeordnete Längsfadenhebungen und durch maximal zwei unmittelbar zueinander benachbart angeordnete papierseitige Längsfadensenkungen gebildet.

Die Fig. 3 zeigt die Webpfade von sämtlichen Bindefäden B1a, B1b, B2a, B2b ....bis B8a, B8b des Rapports des erfindungsgemäßen Papiermaschinensiebs 101 aus Fig. 1. Wie zu erkennen ist, bilden jeweils die Längsfadenpaare B1a, B1b und B2a, B2b und B3a, B3b bis B8a, B8b zusammen beim Weben mit den papierseitigen Querfäden P1 bis P16 die aus der Fig. 2 bekannten papierseitigen Längsfadenverläufe 1 und 2 und 3 bis 8. Der Übersichtlichkeit halber sind keine laufseitigen Längsfadenverläufe bezeichnet, die beim Weben der Längsfadenpaare B1a, B1b und B2a, B2b und B3a, B3b bis B8a, B8b mit den laufseitigen Querfäden L1 bis L8 gebildet werden.

## Patentansprüche

1. Papiermaschinensieb (100), insbesondere Formiersieb, mit einer oberen sich in oberen Rapporten (105) wiederholenden Gewebelage (101), deren Außenseite die Papierseite des Papiermaschinensiebs (100) bildet, mit einer unteren Gewebelage (102), deren Außenseite die Maschinenseite des Papiermaschinensiebs (100) bildet, und mit in Gruppen angeordneten sich in Längsfadenrichtung erstreckenden Bindefäden (B1a-B8b), welche die obere und die untere Gewebelage (102) miteinander verbinden,
- wobei die obere Gewebelage (101) zumindest durch die Bindefäden (B1aB8b) und mit diesen verwobenen sich quer zu den Bindefäden (B1a-B8b) erstreckenden oberen Querfäden (P1-P16) gebildet wird, indem sich die Bindefäden (B1a-B8b) jeder Gruppe beim Verweben mit den oberen Querfäden (P1-P16) in Längsfadenrichtung abschnittweise abwechseln und hierbei gemeinsam einen oberen Längsfadenverlauf (V1-V8) ausbilden, der sich nach der Länge des oberen Rapports (105) in Längsfadenrichtung wiederholt,
- wobei die untere Gewebelage (102) zumindest durch die Bindefäden (B1a-B8b) und mit diesen verwobenen sich quer zu den Bindefäden (B1aB8b) erstreckenden unteren Querfäden (L1-L8) gebildet wird,
- wobei sich die Bindefäden (B1a-B8b) jeder Gruppe beim Wechsel vom Verweben mit den oberen Querfäden (P1-P16) zum Verweben mit den unteren Querfäden (L1-L8) und umgekehrt unter Ausbildung von Kreuzungsstellen (103, 104) kreuzen,
- wobei die Bindefäden (B1a-B8b) zumindest einer Gruppe derart mit den oberen und unteren Querfäden (L1-L8) verwoben sind, dass auf der Länge des oberen Rapports (105) in Längsfadenrichtung zumindest zwei aufeinander folgende Kreuzungsstellen (103, 104) angeordnet sind, und
- wobei jeder durch eine Gruppe von Bindefäden (B1a-B8b) gebildete obere Längsfadenverlauf (V1-V8) Bindefadenhebungen und Bindefadensenkungen umfasst, wobei eine Bindefadenhebung gebildet wird, indem der jeweils obere Querfäden (P1-P16) webende Bindefaden (B1a-B8b) einer Gruppe auf der Außenseite der oberen Gewebelage (101) laufend einen oberen Querfaden (P1-P16) kreuzt, wobei eine Bindefadensenkung gebildet wird, indem der jeweils obere Querfäden (P1-P16) webende Bindefaden (B1a-B8b) einer Gruppe zwischen oberer und unterer Gewebelage (101) laufend einen oberen Querfaden (P1-P16) kreuzt,
**dadurch gekennzeichnet,**
**dass** die Anordnung der Bindefadenhebungen und -senkungen im oberen Rapport (105) ein unregelmäßiges Muster bildet.

2. Papiermaschinensieb (100) nach Anspruch 1,
**dadurch gekennzeichnet,**
**dass** das obere Gewebe (101) durch das Weben der oberen Querfäden (P1-P16) mit den Bindefäden (B1a-B8b) gebildet wird.

3. Papiermaschinensieb (100) nach Anspruch 1,
**dadurch gekennzeichnet,**
**dass** das obere Gewebe (101) durch das Weben der oberen Querfäden (P1-P16) mit den Bindefäden (B1a-B8b) und mit oberen Längsfäden gebildet wird.

4. Papiermaschinensieb (100) nach einem der Ansprüche 1 bis 3,
**dadurch gekennzeichnet,**
**dass** das untere Gewebe (102) durch das Weben der unteren Querfäden (L1-L8) mit Längsfäden gebildet wird.

5. Papiermaschinensieb (100) nach einem der Ansprüche 1 bis 3,
**dadurch gekennzeichnet,**
**dass** das untere Gewebe (102) durch das Weben der unteren Querfäden (L1-L8) mit Längsfäden und mit unteren Längsfäden gebildet wird.

6. Papiermaschinensieb (100) nach einem der Ansprüche 1 bis 5,
**dadurch gekennzeichnet,**
**dass** das Verhältnis von oberen zu unteren Querfäden (L1-L8) größer als 1, insbesondere 2:1 oder 3:2 ist.

7. Papiermaschinensieb (100) nach einem der Ansprüche 1 bis 6,
**dadurch gekennzeichnet,**
**dass** das unregelmäßige Muster gebildet wird, indem im oberen Rapport (105) zumindest zwei Längsfadenverläufe derart ausgebildet sind, dass sich der eine der beiden Längsfadenverläufe nicht durch Versatz aller seiner Bindefadenhebungen und -senkungen um eine gleiche Anzahl von oberen Querfäden (P1-P16) in Längsfadenrichtung aus dem anderen der beiden Längsfadenverläufe erzeugen lässt.

8. Papiermaschinensieb (100) nach Anspruch 7,
**dadurch gekennzeichnet,**
**dass** sich keiner der Längsfadenverläufe im oberen Rapport (105) durch Versatz aller seiner Bindefadenhebungen und -senkungen um eine gleiche Anzahl von oberen Querfäden (P1-P16) in Längsfadenrichtung aus einem anderen Längsfadenverlauf erzeugen lässt.

9. Papiermaschinensieb (100) nach einem der Ansprüche 6 bis 8,
**dadurch gekennzeichnet,**
**dass** das unregelmäßige Muster gebildet wird, indem der obere Rapport (105) einen ersten oberen Längsfadenverlauf (V1-V8), einen dazu unmittelbar benachbarten zweiten Längsfadenverlauf (V1-V8) und einen zum zweiten unmittelbar benachbarten dritten Längsfadenverlauf (V1-V8) aufweist, die derart ausgebildet sind, dass der Versatz der Längsfadenhebungen und Längsfadensenkungen des zweiten Längsfadenverlaufs (V1-V8) relativ zu den Längsfadenhebungen und - senkungen des ersten Längsfadenverlaufs (V1-V8) ungleich dem Versatz der Längsfadenhebungen und Längsfadensenkungen des dritten Längsfadenverlaufs (V1-V8) relativ zu den Längsfadenhebungen und - senkungen des zweiten Längsfadenverlaufs (V1-V8) ist.

10. Papiermaschinensieb (100) nach einem der Ansprüche 6 bis 9,
**dadurch gekennzeichnet,**
**dass** die Anzahl von Längsfadenhebungen und Längsfadensenkungen im oberen Rapport (105) im Wesentlichen gleich ist.

11. Papiermaschinensieb (100) nach einem der Ansprüche 6 bis 10,
**dadurch gekennzeichnet,**
**dass** die unregelmäßige Struktur des oberen Webmusters allein oder in Kombination gebildet wird durch:
freie textile Entwicklung, Veränderung einer textilen Grundbindung, Ableitung einer textilen Grundbindung, Erweiterung einer textilen Grundbindung.

12. Papiermaschinensieb (100) nach einem der Ansprüche 6 bis 11,
**dadurch gekennzeichnet,**
**dass** jeweils maximal zwei obere Längsfadenhebungen und maximal zwei obere Längsfadensenkungen unmittelbar zueinander benachbart angeordnet sind.

13. Papiermaschinensieb (100) nach einem der Ansprüche 1 bis 12,
**dadurch gekennzeichnet,**
**dass** jeder untere Querfaden (L1-L8) durch jeweils mehrere Bindefäden (B1a-B8b) gehalten wird, indem jeder dieser Bindefäden (B1a-B8b) auf der Außenseite der unteren Gewebelage (102) laufend den jeweiligen unteren Querfaden (L1-L8) kreuzt, wobei manche der einen jeweiligen unteren Querfaden (L1-L8) haltenden Bindefäden (B1a-B8b) durch zumindest einen den jeweiligen unteren Querfaden (L1-L8) nicht haltenden Bindefaden (B1aB8b) voneinander beabstandet sind, indem der nicht haltende Bindefaden (B1a-B8b) nicht auf der Außenseite der unteren Gewebelage (102) laufend den jeweiligen unteren Querfaden (L1-L8) kreuzt, und wobei mehrere untere Querfäden (L1-L8) vorgesehen sind, bei denen jeweils zwischen aufeinander folgenden, den jeweiligen unteren Querfaden (L1-L8) haltenden Bindefäden (B1a-B8b) eine gleiche Anzahl von nicht haltenden Bindefäden (B1a-B8b) angeordnet ist.

14. Papiermaschinensieb (100) nach Anspruch 13,
**dadurch gekennzeichnet,**
**dass** für jeden unteren Querfaden (L1-L8) zwischen aufeinander folgenden, den unteren Querfaden (L1-L8) jeweils haltenden Bindefäden (B1a-B8b), immer eine gleiche Anzahl von den unteren Querfaden (L1-L8) nicht haltenden Bindefäden (B1a-B8b) angeordnet ist.

15. Papiermaschinensieb (100) nach Anspruch 13 oder 14,
**dadurch gekennzeichnet,**
**dass** die Anzahl der den jeweiligen Querfaden (P1-P16; L1-L8) nicht haltenden Bindefäden (B1a-B8b) zwischen zwei und zwanzig, bevorzugt zwischen sechs und zehn ist.

16. Papiermaschinensieb (100) nach einem der Ansprüche 1 bis 15,
**dadurch gekennzeichnet,**
**dass** der Rapport (105) der oberen Gewebelage (101) 14 oder mehr obere Querfäden (P1-P16) umfasst.

17. Papiermaschinensieb (100) nach einem der Ansprüche 1 bis 16,
**dadurch gekennzeichnet,**
**dass** der Rapport (102) der unteren Gewebelage (102) acht oder mehr untere Querfäden (L1-L8) umfasst.

18. Papiermaschinensieb (100) nach einem der Ansprüche 1 bis 17,
**dadurch gekennzeichnet,**
**dass** die Bindefäden (B1a-B8b) in acht Gruppen zu je zwei Bindefäden angeordnet sind.

19. Papiermaschinensieb (100) nach einem der Ansprüche 1 bis 18,
**dadurch gekennzeichnet,**
**dass** der Gesamtrapport des Papiermaschinensiebs (100) 24 oder mehr, oder 26 oder mehr oder 32 oder mehr oder 48 oder mehr Längsfäden und / oder obere und untere Querfäden (L1-L8) umfasst.

20. Papiermaschinensieb (100) nach einem der Ansprüche 1 bis 19,
**dadurch gekennzeichnet,**
**dass** die Bindefäden (B1a-B8b) Kettfäden und die Querfäden (P1-P16, L1-L8) Schussfäden sind.

21. Papiermaschinensieb (100) nach einem der Ansprüche 1 bis 19,
**dadurch gekennzeichnet,**
**dass** die Bindefäden (B1a-B8b) Schussfäden und die Querfäden (P1-P16, L1-L8) Kettfäden sind.

## Claims

1. Papermaking fabric (100), especially a forming fabric, having an upper woven layer (101) repeating in upper repeats (105), the outer side of which forms the paper side of the papermaking fabric (100), having a lower woven layer (102), the outer side of which forms the machine side of the papermaking fabric (100), and having binding threads (B1a-B8b) which are arranged in groups, extend in the longitudinal thread direction and connect the upper and lower woven layer (102) to each other,
- the upper woven layer (101) being formed at least by the binding threads (B1a-B8b) and upper transverse threads (P1-P16) woven with the latter and extending transversely with respect to the binding threads (B1a-B8b), in that the binding threads (B1a-B8b) of each group, as they weave with the upper transverse threads (P1-P16), alternate section by section in the longitudinal thread direction and hereby together form an upper longitudinal thread course (V1-V8) which, depending on the length of the upper repeat (105), repeats in the longitudinal thread direction,
- the lower woven layer (102) being formed at least by the binding threads (B1a-B8b) and lower transverse threads (L1-L8) woven with the latter and extending transversely with respect to the binding threads (B1a-B8b),
- the binding threads (B1a-B8b) of each group, as they change from weaving with the upper transverse threads (P1-P16) to weaving with the lower transverse threads (L1-L8) and vice versa, crossing, forming crossing points (103, 104),
- the binding threads (B1a-B8b) of at least one group being woven with the upper and lower transverse threads (L1-L8) in such a way that, over the length of the upper repeat (105) in the longitudinal thread direction, there are arranged at least two successive crossing points (103, 104),
- each upper longitudinal thread course (V1-V8) formed by a group of binding threads (B1a-B8b) comprising raised binding threads and dropped binding threads, a raised binding thread being formed by the binding thread (B1a-B8b) of a group weaving the respective upper transverse threads (P1-P16), running on the outer side of the upper woven layer (101), crossing an upper transverse thread (P1-P16), a dropped binding thread being formed by the binding thread (B1a-B8b) of a group weaving the respective upper transverse threads (P1-P16), running between the upper and lower woven layer (101), crossing an upper transverse thread (P1-P16),
**characterized in that**
the arrangement of the raised binding threads and dropped binding threads in the upper repeat (105) forms an irregular pattern.

2. Papermaking fabric (100) according to Claim 1, **characterized in that**
the upper woven layer (101) is formed by weaving the upper transverse threads (P1-P16) with the binding threads (B1a-B8b).

3. Papermaking fabric (100) according to Claim 1, **characterized in that**
the upper woven layer (101) is formed by weaving the upper transverse threads (P1-P16) with the binding threads (B1a-B8b) and with upper longitudinal threads.

4. Papermaking fabric (100) according to one of Claims 1 to 3,
**characterized in that**
the lower woven layer (102) is formed by weaving the lower transverse threads (L1-L8) with longitudinal threads.

5. Papermaking fabric (100) according to one of Claims 1 to 3,
**characterized in that**
the lower woven layer (102) is formed by weaving the lower transverse threads (L1-L8) with longitudinal threads and with lower longitudinal threads.

6. Papermaking fabric (100) according to one of Claims 1 to 5,
**characterized in that**
the ratio of upper to lower transverse threads (L1-L8) is greater than 1, in particular 2:1 or 3:2.

7. Papermaking fabric (100) according to one of Claims 1 to 6,
**characterized in that**
the irregular pattern is formed **in that**, in the upper repeat (105), at least two longitudinal thread courses are formed in such a way that one of the two longitudinal thread courses cannot be produced from the other of the two longitudinal thread courses by offsetting all its raised binding threads and dropped binding threads by an identical number of upper transverse threads (P1-P16) in the longitudinal thread direction.

8. Papermaking fabric (100) according to Claim 7, **characterized in that**
none of the longitudinal thread courses in the upper repeat (105) can be produced from another longitudinal thread course by offsetting all its raised binding threads and dropped binding threads by an identical number of upper transverse threads (P1-P16) in the longitudinal thread direction.

9. Papermaking fabric (100) according to one of Claims 6 to 8,
**characterized in that**
the irregular pattern is formed **in that** the upper repeat (105) has a first upper longitudinal thread course (V1-V8), a second longitudinal thread course (V1-V8) immediately adjacent thereto, and a third longitudinal thread course (V1-V8) immediately adjacent to the second, which are formed in such a way that the offset of the raised longitudinal threads and dropped longitudinal threads of the second longitudinal thread course (V1-V8) relative to the raised longitudinal threads and dropped longitudinal threads of the first longitudinal thread course (V1-V8) is not equal to the offset of the raised longitudinal threads and dropped longitudinal threads of the third longitudinal thread course (V1-V8) relative to the raised longitudinal threads and dropped longitudinal threads of the second longitudinal thread course (V1-V8).

10. Papermaking fabric (100) according to one of Claims 6 to 9,
**characterized in that**
the number of raised longitudinal threads and dropped longitudinal threads in the upper repeat (105) is substantially identical.

11. Papermaking fabric (100) according to one of Claims 6 to 10,
**characterized in that**
the irregular structure of the upper weaving pattern, on its own or in combination, is formed by:
free textile development, changing a basic textile weave, deriving from a basic textile weave, expanding a basic textile weave.

12. Papermaking fabric (100) according to one of Claims 6 to 11,
**characterized in that**
in each case a maximum of two upper raised longitudinal threads and a maximum of two upper dropped longitudinal threads are arranged immediately adjacent to one another.

13. Papermaking fabric (100) according to one of Claims 1 to 12,
**characterized in that**
each lower transverse thread (L1-L8) is held by a plurality of binding threads (B1a-B8b) in each case, by each of these binding threads (B1a-B8b), running on the outer side of the lower woven layer (102), crossing the respective lower transverse thread (L1-L8), some of the binding threads (B1a-B8b) holding a respective lower transverse thread (L1-L8) being spaced apart from one another by at least one binding thread (B1a-B8b) not holding the respective lower transverse thread (L1-L8), by the non-holding binding thread (B1a-B8b), not running on the outer side of the lower woven layer (102), crossing the respective lower transverse thread (L1-L8), and a plurality of lower transverse threads (L1-L8) being provided in which, in each case between successive binding threads (B1a-B8b) holding the respective lower transverse thread (L1-L8), there is arranged an identical number of non-holding binding threads (B1a-B8b).

14. Papermaking fabric (100) according to Claim 13, **characterized in that**
for each lower transverse thread (L1-L8), between successive binding threads (B1a-B8b) respectively holding the lower transverse thread (L1-L8), there is always arranged an identical number of binding threads (B1a-B8b) not holding the lower transverse thread (L1-L8).

15. Papermaking fabric (100) according to Claim 13 or 14,
**characterized in that**
the number of binding threads (B1a-B8b) not holding the respective transverse thread (P1-P16; L1-L8) is between two and twenty, preferably between six and ten.

16. Papermaking fabric (100) according to one of Claims 1 to 15,
**characterized in that**
the repeat (105) of the upper woven layer (101) comprises 14 or more upper transverse threads (P1-P16).

17. Papermaking fabric (100) according to one of Claims 1 to 16,
**characterized in that**
the repeat (102) of the lower woven layer (102) comprises eight or more lower transverse threads (L1-L8).

18. Papermaking fabric (100) according to one of Claims 1 to 17,
**characterized in that**
the binding threads (B1a-B8b) are arranged in eight groups of two binding threads each.

19. Papermaking fabric (100) according to one of Claims 1 to 18,
**characterized in that**
the overall repeat of the papermaking fabric (100) comprises 24 or more or 26 or more or 32 or more or 48 or more longitudinal threads and/or upper and lower transverse threads (L1-L8).

20. Papermaking fabric (100) according to one of Claims 1 to 19,
**characterized in that**
the binding threads (B1a-B8b) are warp threads and the transverse threads (P1-P16, L1-L8) are weft threads.

21. Papermaking fabric (100) according to one of Claims 1 to 19,
**characterized in that**
the binding threads (B1a-B8b) are weft threads and the transverse threads (P1-P16, L1-L8) are warp threads.

## Revendications

1. Tamis (100) pour machine à papier, en particulier tamis de façonnage, qui présente
une couche supérieure de tissu (101) qui se répète dans des rapports supérieurs (105) et dont le côté extérieur forme le côté papier du tamis (100) pour machine à papier,
une couche inférieure de tissu (102) dont le côté extérieur forme le côté machine du tamis (100) pour machine à papier et
des fils de liaison (B1a-B8b) disposés en groupes et s'étendant dans la direction des fils longitudinaux pour relier la couche supérieure et la couche inférieure de tissu (102),
la couche supérieure de tissu (101) étant formée au moins par les fils de liaison (B1a-B8b) et par des fils transversaux supérieurs (P1-P16) tissés avec les fils de liaison (B1a-B8b) et s'étendant transversalement par rapport à eux, par le fait que les fils de liaison (B1a-B8b) de chaque groupe sont alternés par parties lors du tissage avec les fils transversaux supérieurs (P1-P16) dans la direction des fils longitudinaux et forment ainsi ensemble un ensemble supérieur de fils longitudinaux (V1-V8) qui se répète sur la longueur du rapport supérieur (105) dans la direction des fils longitudinaux,
la couche inférieure de tissu (102) étant formée au moins par les fils de liaison (B1a-B8b) et par des fils transversaux inférieurs (L1-L8) qui sont tissés avec les fils de liaison (B1a-B8b) et qui s'étendent transversalement par rapport à eux,
les fils de liaison (B1a-B8b) de chaque groupe se croisant lors du passage du tissage avec les fils transversaux supérieurs (P1-P16) au tissage avec les fils transversaux inférieurs (L1-L8) et inversement, en formant des points de croisement (103, 104),
les fils de liaison (B1a-B8b) d'au moins un groupe étant tissés avec les fils transversaux supérieurs et les fils transversaux inférieurs (L1-L8) de telle sorte qu'au moins deux points de croisement (103, 104) successifs sont disposés sur la longueur du rapport supérieur (105) dans la direction des fils longitudinaux,
chaque ensemble supérieur de fils longitudinaux (V1-V8) formé par un groupe de fils de liaison (B1a-B8b) comportant des relèvements de fils de liaison et des abaissements de fils de liaison, un relèvement de fils de liaison étant formé par le fait que chaque fil de liaison (B1a-B8b) d'un groupe tissé avec des fils transversaux supérieurs (P1-P16) croise en permanence un fil supérieur transversal (P1-P16) sur le côté extérieur de la couche supérieure de tissu (101), un abaissement de fils de liaison étant formé par le fait que chaque fil de liaison (B1a-B8b) d'un groupe tissé avec des fils transversaux supérieurs (P1-P16) entre la couche supérieure et la couche inférieure de tissu (101) croise en permanence un fil transversal supérieur (P1-P16),
**caractérisé en ce que**
l'agencement des relèvements et des abaissements de fils de liaison forme un motif irrégulier dans le rapport supérieur (105).

2. Tamis (100) pour machine à papier selon la revendication 1, **caractérisé en ce que** le tissu supérieur (101) est formé par le tissage des fils transversaux supérieurs (P1-P16) avec les fils de liaison (B1a-B8b).

3. Tamis (100) pour machine à papier selon la revendication 1, **caractérisé en ce que** le tissu supérieur (101) est formé par le tissage des fils transversaux supérieurs (P1-P16) avec les fils de liaison (B1a-B8b) et des fils longitudinaux supérieurs.

4. Tamis (100) pour machine à papier selon l'une des revendications 1 à 3, **caractérisé en ce que** le tissu inférieur (102) est formé par le tissage des fils transversaux inférieurs (L1-L8) avec des fils longitudinaux.

5. Tamis (100) pour machine à papier selon l'une des revendications 1 à 3, **caractérisé en ce que** le tissu inférieur (102) est formé par le tissage des fils transversaux inférieurs (L1-L8) avec des fils longitudinaux et des fils longitudinaux inférieurs.

6. Tamis (100) pour machine à papier selon l'une des revendications 1 à 5, **caractérisé en ce que** le rapport entre les fils transversaux supérieurs et les fils transversaux inférieurs (L1-L8) est supérieur à 1 et est en particulier de 2:1 ou de 3:2.

7. Tamis (100) pour machine à papier selon l'une des revendications 1 à 6, **caractérisé en ce que** le motif irrégulier est formé par le fait que dans le rapport supérieur (105) au moins deux ensembles de fils longitudinaux sont configurés de telle sorte que l'un des deux ensembles de fils longitudinaux ne peut être formé en décalant tous ses relèvements ou abaissements de fils de liaison sur un même nombre de fils transversaux supérieurs (P1-P16) dans le sens des fils longitudinaux par rapport à l'autre des deux ensembles de fils longitudinaux.

8. Tamis (100) pour machine à papier selon la revendication 7, **caractérisé en ce qu'**aucun des ensembles de fils longitudinaux du rapport supérieur (105) ne peut être formé en décalant tous ses relèvements et abaissements de fils de liaison d'un même nombre de fils transversaux supérieurs (P1-P16) dans la direction des fils longitudinaux par rapport à un autre ensemble de fils longitudinaux.

9. Tamis (100) pour machine à papier selon l'une des revendications 6 à 8, **caractérisé en ce que** le motif irrégulier est formé par le fait que le rapport supérieur (105) présente un premier ensemble (V1-V8) de fils longitudinaux supérieurs, un deuxième ensemble (V1-V8) de fils longitudinaux directement voisin et un troisième ensemble (V1-V8) de fils longitudinaux directement voisin du deuxième, ces ensembles étant configurés de telle sorte que le décalage des relèvements de fils longitudinaux et des abaissements de fils longitudinaux du deuxième ensemble (V1-V8) de fils longitudinaux par rapport aux relèvements et aux abaissements de fils longitudinaux du premier ensemble (V1-V8) de fils longitudinaux est différent du décalage des relèvements de fils longitudinaux et les abaissements de fils longitudinaux du troisième ensemble (V1-V8) de fils longitudinaux par rapport aux relèvements et abaissements de fils longitudinaux du deuxième ensemble (V1-V8) de fils longitudinaux.

10. Tamis (100) pour machine à papier selon l'une des revendications 6 à 9, **caractérisé en ce que** dans le rapport supérieur (105), le nombre des relèvements de fils longitudinaux est essentiellement identique au noble des abaissements de fils longitudinaux.

11. Tamis (100) pour machine à papier selon l'une des revendications 6 à 10, **caractérisé en ce que** la structure irrégulière du motif supérieur de tissage est formée par un développement textile libre, une modification d'une armure textile de base, une dérivation d'une armure textile de base, une extension d'une armure textile de base ou une combinaison de ces opérations.

12. Tamis (100) pour machine à papier selon l'une des revendications 6 à 11, **caractérisé en ce qu'**au plus deux relèvements supérieurs de fils longitudinaux et au plus deux abaissements supérieurs de fils longitudinaux sont disposés au voisinage immédiat l'un de l'autre.

13. Tamis (100) pour machine à papier selon l'une des revendications 1 à 12, **caractérisé en ce que** chaque fil transversal inférieur (L1-L8) est maintenu par plusieurs fils de liaison (B1a-B8b) par le fait que sur le côté extérieur de la couche inférieure de tissu (102), chacun de ces fils de liaison (B1a-B8b) croise en permanence le fil transversal inférieur correspondant (L1-L8), plusieurs des fils de liaison (B1a-B8b) qui maintiennent chacun un fil transversal inférieur (L1-L8) étant maintenus à distance mutuelle par au moins un des fils de liaison (B1a-B8b) qui ne maintiennent pas le fil transversal inférieur (L1-L8) correspondant, par le fait que le fil de liaison (B1a-B8b) n'assurant pas de maintien ne croise pas en permanence le fil transversal inférieur (L1-L8) correspondant sur le côté extérieur de la couche inférieure de tissu (102), plusieurs fils transversaux inférieurs (L1-L8) parmi lesquels un nombre identique de fils de liaison (B1a-B8b) n'assurant pas le maintien est disposé entre des fils de liaison (B1a-B8b) successifs qui maintiennent chacun un fil transversal inférieur (L1-L8) étant prévus.

14. Tamis (100) pour machine à papier selon la revendication 13, **caractérisé en ce que** pour chaque fil transversal inférieur (L1-L8), un nombre identique de fils de liaison (B1a-B8b) qui ne maintiennent pas un fil transversal inférieur (L1-L8) est toujours disposé entre des fils de liaison (B1a-B8b) successifs qui maintiennent chacun un fil transversal inférieur (L1-L8).

15. Tamis (100) pour machine à papier selon les revendications 13 ou 14, **caractérisé en ce que** le nombre des fils de liaison (B1a-B8b) qui ne maintiennent pas un fil transversal correspondant (P1-P16; L1-L8) est compris entre deux et vingt et de préférence entre six et dix.

16. Tamis (100) pour machine à papier selon l'une des revendications 1 à 15, **caractérisé en ce que** le rapport (105) de la couche supérieure de tissu (101) comprend 14 fils transversaux supérieurs (P1-P16) ou davantage.

17. Tamis (100) pour machine à papier selon l'une des revendications 1 à 16, **caractérisé en ce que** le rapport (102) de la couche inférieure de tissu (102) comprend huit fils transversaux inférieurs (L1-L8) ou davantage.

18. Tamis (100) pour machine à papier selon l'une des revendications 1 à 17, **caractérisé en ce que** les fils de liaison (B1a-B8b) sont disposés en huit groupes de deux fils de liaison.

19. Tamis (100) pour machine à papier selon l'une des revendications 1 à 18, **caractérisé en ce que** le rapport total du tamis (100) pour machine à papier comporte au moins 24, au moins 26, au moins 32 ou au moins 48 fils longitudinaux et/ou fils transversaux supérieurs et inférieurs (L1-L8).

20. Tamis (100) pour machine à papier selon l'une des revendications 1 à 19, **caractérisé en ce que** les fils de liaison (B1a-B8b) sont des fils de chaîne et les fils transversaux (P1-P16, L1-L8) des fils de trame.

21. Tamis (100) pour machine à papier selon l'une des revendications 1 à 19, **caractérisé en ce que** les fils de liaison (B1a-B8b) sont des fils de trame et les fils transversaux (P1-P16, L1-L8) des fils de chaîne.
